# EUROPÄISCHE PATENTANMELDUNG

(11) **EP 2 696 445 A1**
(43) Veröffentlichungstag der Anmeldung: **12.02.2014**
(21) Anmeldenummer: 13179332.5
(22) Anmeldetag: 06.08.2013
(51) Int. Cl.: H01R 13/514, H01R 13/518

(54) **Steckverbinder für eine Sitztrennstelle in einem Automobil**

(30) Priorität: 06.08.2012 DE 102012213918
(71) Anmelder: Hirschmann Automotive GmbH, 6830 Rankweil-Brederis (AT)
(72) Erfinder: Bürk, Thomas, 75378 Bad Liebenzell (DE)
(74) Vertreter: Greif, Thomas

(57) **Zusammenfassung**

Stecker (3) einer Steckverbindung (1), aufweisend ein Steckergehäuse (6), ausgebildet zur Aufnahme zumindest eines Steckereinsatzes (7 bis 11), wobei der zumindest eine Steckereinsatz (7 bis 11) rastend in dem Steckergehäuse (6) festgelegt ist, wenn der zumindest eine Steckereinsatz (7 bis 11) in dem Steckergehäuse (6) in seiner Endposition eingesetzt ist, **dadurch gekennzeichnet, dass** eine den zumindest einen Steckereinsatz (7 bis 11) umgebende Abdeckkappe (12) vorgesehen ist, die dazu ausgebildet ist, den zumindest einen Steckereinsatz (7 bis 11) zusätzlich an dem Steckergehäuse (6) in seiner Lage zu sichern. Analoges gilt für die Kupplung der Steckverbindung (1).

## Beschreibung

Die Erfindung betrifft einen Stecker sowie eine Kupplung einer Steckverbindung, insbesondere für eine Sitztrennstelle in einem Automobil, gemäß den Merkmalen der Oberbegriffe der beiden unabhängigen Patentansprüche.

Ausgangspunkt ist eine modular aufgebaute Steckverbindung, wobei die Steckverbindung einen Stecker und eine damit korrespondierende Kupplung umfasst.

Eine solche modular aufgebaute Steckverbindung ist aus der DE 103 23 962 A1 bekannt. Diese bekannte Steckverbindung, die ebenfalls einen Stecker und eine Kupplung (dort als Buchse bezeichnet) umfasst, bietet schon die Möglichkeit, je nach Ausstattung des Automobiles eine gewünschte Anzahl von Steckern bzw. Kupplungen in einen Träger einzusetzen, wobei diese rastend in das jeweilige Gehäuse festgelegt werden, wenn der zumindest eine Steckereinsatz bzw. der zumindest eine Kupplungseinsatz in dem Steckergehäuse bzw. dem Kupplungsgehäuse in seiner Endposition eingesetzt ist. Mit dieser modularen Bauweise kann sehr flexibel auf die Ausstattung, insbesondere Sonderausstattungen, des Fahrzeuges eingegangen werden. Werden in dem Fahrzeug beispielsweise nur Serienausstattungen verwendet, ist es möglich, nur einen einzigen Einsatz für den Stecker bzw. die Kupplung vorzusehen, wohingegen die Anzahl steigt, wenn das Fahrzeug Sonderausstattungen aufweist.

Allerdings hat es sich in der Praxis gezeigt, dass es oftmals nicht ausreichend ist, den Steckereinsatz bzw. den Kupplungseinsatz (in der DE 103 23 962 A1 auch als Steckerträger bzw. Buchsenträger bezeichnet) nur rastend in ihrem jeweiligen Gehäuse festzusetzen. Bei den rauen Anwendungsbedingungen in Fahrzeugen, insbesondere in Folge von Temperaturschwankungen, Vibrationen und dergleichen, kann es passieren, dass sich die Einsätze in ihrem Gehäuse lösen und damit die gesamte elektrische Verbindung zwischen Kupplung und Stecker unterbrochen wird. Je nach Art der elektrischen Übertragung, beispielsweise bei einer Signalübertragung, kann es zu Funktionsausfällen bis hin zu sicherheitskritischen Situationen kommen, wenn die elektrische Verbindung zwischen Kupplung und Stecker (genauer dessen Kontaktpartnern) zeitweise, zum Beispiel kurzzeitig, oder dauerhaft unterbrochen wird.

Der Erfindung liegt daher die Aufgabe zugrunde, einen Stecker sowie eine Kupplung einer Steckverbindung dahingehend zu verbessern, dass unter nahezu allen Umgebungs- und Einsatzbedingungen die Steckverbindung aus zusammengestecktem Stecker und Kupplung nicht gelöst werden kann und die elektrische Verbindung dauerhaft sichergestellt ist.

Diese Aufgabe ist durch die Merkmale der beiden unabhängigen Patentansprüche gelöst.

Bezüglich des Steckers ist eine den zumindest einen Steckereinsatz, vorzugsweise alle Steckereinsätze, umgebende Abdeckkappe vorgesehen, die dazu ausgebildet ist, den zumindest einen Steckereinsatz zusätzlich an dem Steckergehäuse in seiner Lage zu sichern. Nachdem der zumindest eine Steckereinsatz in sein zugehöriges Steckergehäuse rastend festgelegt worden ist, nachdem der zumindest eine Steckereinsatz in dem Steckergehäuse in seiner Endposition eingesetzt wurde, wird die den zumindest einen Steckereinsatz umgebende Abdeckkappe montiert. Durch die Montage dieser Abdeckkappe wird gewährleistet, dass der zumindest eine Steckereinsatz, vorzugsweise alle sich in dem Steckergehäuse befindenden Steckereinsätze, zusätzlich an dem Steckergehäuse in seiner Lage bzw. in ihrer Lage gesichert werden. Dadurch wird in vorteilhafter Weise wirksam vermieden, dass sich ein Steckereinsatz oder auch mehrere Steckereinsätze aus dem Steckergehäuse lösen und somit die elektrische Steckverbindung unterbrechen können.

Gleiches gilt in erfindungsgemäßer Weise für die Ausgestaltung der Buchse, wobei hier analog zu dem Stecker erfindungsgemäß vorgesehen ist, dass eine den zumindest einen Kupplungseinsatz umgebende Abdeckkappe dazu ausgebildet ist, den zumindest einen Kupplungseinsatz, vorzugsweise wieder alle Kupplungseinsätze, zusätzlich an dem Kupplungsträger in seiner bzw. ihrer Lage zu sichern. Auch hier ist der Vorteil der doppelten Sicherung des zumindest einen Kupplungseinsatzes in dem Kupplungsträger gegeben, sodass dadurch ebenfalls wieder wirksam vermieden wird, dass sich zumindest einer der Kupplungseinsätze bzw. der einzige Kupplungseinsatz aus dem Kupplungsträger löst und somit die elektrische Verbindung unterbricht.

In erfindungsgemäßer Weise sind also entweder nur der Stecker oder nur die Kupplung oder Stecker und Kupplung mit der Abdeckkappe versehen, sodass die in das jeweilige Gehäuse eingesetzten Einsätze dort zuverlässig aufgrund der doppelten Lagefixierung angeordnet sind. Es versteht sich von selbst, dass zusätzlich noch daran gedacht werden sollte, den Stecker und die Kupplung so auszugestalten, dass sie nicht ohne weiteres unter Berücksichtigung der Einsatzbedingungen voneinander getrennt werden können, wenn sie zu der Steckverbindung zusammengesteckt worden sind.

In Weiterbildung der Erfindung ist sowohl bezüglich des Steckers und/oder der Kupplung vorgesehen, dass das Steckergehäuse eine Nut und die Abdeckkappe einen mit der Nut zusammenwirkenden Steg (oder umgekehrt) aufweist und die Abdeckkappe in ihrer Endposition auf das Steckergehäuse aufgeschoben ist. In gleicher Weise gilt für die Kupplung, dass der Kupplungsträger eine Nut und die Abdeckkappe einen mit der Nut zusammenwirkenden Steg (oder umgekehrt) aufweist und die Abdeckkappe in ihrer Endposition auf den Kupplungsträger aufgeschoben ist. Durch dieses Steg-Nut-Prinzip (auch als Feder-Nut-Prinzip zu bezeichnen) wird sichergestellt, dass der zumindest eine Steckereinsatz bzw. alle Steckereinsätze oder der zumindest eine Kupplungseinsatz bzw. alle Kupplungseinsätze in ihrem Steckergehäuse bzw. Kupplungsgehäuse wirksam festgelegt sind. Aufgrund des Schiebevorganges zur zusätzlichen Lagefixierung wird ein besonders vorteilhafter weil schneller Montagevorgang erzielt.

Zur Festlegung der Abdeckkappe an dem Steckergehäuse bzw. der Festlegung der Abdeckkappe an dem Kupplungsträger sind diese auch wieder mit einer Steg-Nut-Ausgestaltung versehen. Auch hierdurch wird gewährleistet, dass die jeweilige Abdeckkappe zuverlässig dauerhaft und einfach montierbar an dem Steckergehäuse bzw. dem Kupplungsgehäuse festgelegt wird.

In Weiterbildung der Erfindung ist vorgesehen, dass die Abdeckkappe des Steckers und/oder die Abdeckkappe der Kupplung einen Kabelabgang des zumindest einen Steckereinsatzes bzw. des zumindest einen Kupplungseinsatzes (oder mehrerer Steckereinsätze bzw. Kupplungseinsätze) abdeckt. Dies hat den Vorteil, dass die Kabel, die aus dem zumindest einen Steckereinsatz bzw. dem zumindest einen Kupplungseinsatz herausgeführt sind, von der Abdeckkappe geschützt sind. Mittels der Abdeckkappe wird somit eine Beschädigung der Kabel des Steckers bzw. der Kupplung wirksam vermieden.

In Weiterbildung der Erfindung ist der Kabelabgang rechtwinklig innerhalb der Abdeckkappe des Steckers bzw. der Buchse ausgeführt. Dies hat den Vorteil, dass mittels der Abdeckkappe der Kabelabgang zielgerichtet geführt werden kann, wenn das Kabel auf der dem Steckgesicht des Steckers bzw. der Kupplung abgewandten Seite herausgeführt wird. Ein weiterer Vorteil ist der, dass dadurch der zur Verfügung stehende Bauraum optimal ausgenutzt wird und das den Stecker bzw. die Kupplung verlassende Kabel (bzw. ein Kabelstrang, bestehend aus mehreren Kabeln) gezielt in die Richtung geführt werden kann, in der der Kabel- bzw. der Kabelstrangverlauf erfolgt.

In Weiterbildung der Erfindung ist dem Stecker bzw. der Kupplung eine Einzugshilfe zugeordnet. Dies hat den Vorteil, dass der Vorgang des Zusammensteckens von Stecker und Kupplung mithilfe der Einzugshilfe erleichtert wird. In besonders vorteilhafter Weise wirkt die Einzugshilfe mit dem Kupplungsträger und/oder dessen Abdeckkappe und/oder dem Steckerträger und/oder dessen Einsatzkappe zusammen. In besonders vorteilhafter Weise werden der zumindest eine Steckereinsatz in das zugehörige Steckergehäuse, der zumindest eine Kupplungseinsatz in das zugehörige Kupplungsgehäuse eingesetzt, die zugehörigen Abdeckkappen montiert (damit die jeweiligen Einsätze in ihrem jeweiligen Gehäuse doppelt gesichert sind), worauf daraufhin die Einzugshilfe als zusätzliches Bauteil mit den beiden Kappen in Wirkverbindung gebracht wird, um das Zusammenbringen von Stecker und Kupplung zu erleichtern.

Ein Ausführungsbeispiel der Erfindung ist im Folgenden beschrieben und anhand der einzigen Figur, die eine nicht vollständige Explosionsdarstellung zeigt, erläutert.

Die Figur zeigt, soweit im Einzelnen dargestellt, eine noch nicht zusammengesteckte Steckverbindung 1, umfassend eine Kupplung 2 und einen Stecker 3. Der Stecker 3 und die Kupplung 2 sind beide in vorteilhafter Weise modular aufgebaut, um der Serienausstattung sowie Sonderausstattungen von Fahrzeugen gerecht zu werden. Es ist allerdings auch denkbar, dass zum Beispiel nur die Kupplung 2 oder nur der Stecker 3 vollständig mit Kontaktpartnern bestückt ist, um allen denkbaren Sonderausstattungen gerecht zu werden. Ist die Kupplung 2 oder der Stecker 3 vollständig mit Kontaktpartnern bestückt, kann umgekehrt der damit zusammenwirkende Stecker 3 bzw. die Kupplung 2 modular aufgebaut werden.

Im Falle des Ausführungsbeispieles besteht die Kupplung 2 aus einem Kupplungsträger 4 und einer damit zusammenwirkenden Abdeckkappe 5. Kupplungseinsätze, die in den Kupplungsträger 4 rastend eingesetzt werden können, sind vorhanden, hier der Einfachheit halber aber nicht dargestellt. Bezugnehmend des Einsatzes von Kupplungsträgern 4 in die Kupplung 2 wird auf die analogen, noch folgenden Beschreibungen bezüglich des Steckers 3 verwiesen.

Der Stecker 3 besteht aus einem Steckergehäuse 6, in den zumindest ein Steckereinsatz 7, 8, 9, 10 oder 11 rastend einsetzbar ist. Es wird auf jeden Fall ein Steckereinsatz in das Steckergehäuse rastend eingesetzt, wobei auch mehr als ein Steckereinsatz, jedoch auch weniger als fünf oder mehr als fünf Steckereinsätze zur Anwendung kommen können. Dann ist diesbezüglich das Steckergehäuse 6 zur entsprechenden Aufnahme der erforderlichen Anzahl von Steckereinsätzen ausgebildet. Auch das Steckergehäuse 6 korrespondiert mit einer Abdeckkappe 12. So wie die Steckereinsätze 7 bis 11 in das Steckergehäuse 6 einsetzbar sind (in der Figur noch vor ihrem Einsetzen dargestellt), können die vorhandenen, hier aber nicht gezeigten Kupplungseinsätze in den Kupplungsträger 4 eingesetzt werden.

Der Vollständigkeit halber sei erwähnt, dass ein jeder Steckereinsatz 7 bis 11 bzw. die damit korrespondierenden Kupplungseinsätze jeweils zumindest einen Kontaktpartner, gegebenenfalls aber auch mehrere Kontaktpartner aufweisen, wobei es sich beispielsweise um Stift- bzw. Buchsenkontakte handelt. In Richtung des Steckgesichtes des Steckereinsatzes bzw. des Kupplungseinsatzes korrespondieren die beiden einander zugewandten Kontaktpartner miteinander, wobei an dem dem Steckgesicht abgewandten Ende das Kabel mit seinem elektrischen Leiter angeschlagen ist (beispielsweise mittels einer Crimp-, Löt- oder einer anderen Verbindung). Das bedeutet, dass die Steckereinsätze bzw. die Kupplungseinsätze mit den Kontaktpartnern bestückt werden, sodass an dem dem Steckgesicht der Einsätze abgewandten Ende der Kabelschwanz herausgeführt ist. Danach werden die Einsätze rastend in dem Kupplungsträger 4 bzw. dem Steckergehäuse 6 eingesetzt und anschließend die jeweilige Abdeckkappe 5, 12 montiert. Diese Montage erfolgt in besonders vorteilhafter Weise durch ein Aufschieben der jeweiligen Abdeckkappe 5, 12 auf den zugehörigen Kupplungsträger 4 bzw. das zugehörige Steckergehäuse 6. Nach ihnen weisend sind die Abdeckkappe 5 und/oder die Abdeckkappe 12 mit einem Steg versehen, wobei bei dem Aufschiebevorgang dieser Steg mit entsprechenden Nuten in jedem Steckereinsatz bzw. Kupplungseinsatz korrespondiert. Dabei sind die Nuten in dem jeweiligen Steckereinsatz bzw. Kupplungseinsatz so ausgestaltet, dass sie in einer Linie fluchtend ausgerichtet sind, wenn die Einsätze in dem Kupplungsträger 4 bzw. dem Steckergehäuse 6 eingesetzt sind. Ist die Nut aller eingesetzten Einsätze in einer Linie fluchtend, kann der Steg ohne weiteres in diese Nut eingreifen, wenn die zugehörige Abdeckkappe 5 und/oder 12 montiert wird. Da sich die jeweilige Abdeckkappe 5 bzw. 12 ebenfalls über ein solches Steg-Nut-Prinzip an dem zugehörigen Kupplungsträger 4 bzw. dem zugehörigen Steckergehäuse 6 abstützt, wird in vorteilhafter Weise die Gesamtheit aller Einsätze in dem Kupplungsträger 4 bzw. dem Steckergehäuse 5 durch die zugehörige Abdeckkappe 5 bzw. 12 zusätzlich gesichert, um eine Herausbewegung eines Einsatzes aus dem Kupplungsträger 4 bzw. dem Steckergehäuse 6 zu vermeiden.

In diesem Ausführungsbeispiel ist ebenfalls noch sehr gut erkennbar, dass die Abdeckkappe 5 und hier auch die Abdeckkappe 12 (alternativ nur die Abdeckkappe 5 oder nur die Abdeckkappe 12) einen Kabelabgang des zumindest einen Steckereinsatzes 4 bis 9 und/oder des zumindest einen Kupplungseinsatzes abdeckt. In diesem Ausführungsbeispiel ist der Kabelabgang rechtwinklig innerhalb der Abdeckkappe 5 und/oder der Abdeckkappe 12 ausgeführt. Dadurch wird der Kabelstrang, der aus dem Stecker 3 bzw. der Kupplung 2 heraustritt, gezielt in die gewünschte Richtung geführt. Bei diesem Ausführungsbeispiel sind die beiden Abdeckkappen 5, 12 so gestaltet, dass die beiden Kabelstränge von Kupplung 2 und Stecker 3 beim Austritt in die gleiche Richtung weisen. Dies kann, muss aber nicht so sein, sodass es auch denkbar ist, dass die Kabelstränge in entgegengesetzter Richtung aus dem Stecker 3 und der Kupplung 2 herausgeführt werden. Ebenfalls ist es denkbar, dass Abdeckkappe 5 und/oder Abdeckkappe 12 so ausgeführt sind, dass der Kabelabgang in Steckrichtung erfolgt. Ebenfalls ist ein Kabelabgang abweichend von der Steckrichtung oder rechtwinklig dazu denkbar.

Schließlich ist noch als eigenständiges Element eine Einzugshilfe 13 dargestellt, die bewirkt, dass der Stecker 3 einfacher, das heißt ohne größeren Kraftaufwand, in die Kupplung 2 eingesetzt werden kann, um durch das Zusammenstecken die Steckverbindung 1 zu realisieren. Hierzu stützt sich die Einzugshilfe 13 an der Abdeckkappe 12 ab, und wird quer zu der Steckrichtung auf die Abdeckkappe 12 aufgeschoben. Infolge von schräg laufenden Ausnehmungen in der Einzugshilfe 13 nimmt diese entsprechende Vorsprünge der Abdeckkappe 5 mit. Durch das Zusammenspiel dieser Vorsprünge der Abdeckkappe 5 und der schräg verlaufenden Ausnehmungen wird bewirkt, dass dann, wenn die Einzugshilfe 13 in Richtung der Abdeckkappe 12 aufgeschoben wird, der Kupplungsträger 4 mit seiner Abdeckkappe 5 in Richtung des Steckers 3 gezogen wird. Dabei kommen die Kontaktpartner sowohl der Kupplungseinsätze als auch der Steckereinsätze elektrisch in Wirkverbindung. Wird anschließend die Einzugshilfe 13 beispielsweise rastend an der Abdeckkappe 12 festgelegt, wird dadurch in weiterhin vorteilhafter Weise sichergestellt, dass sich der Stecker 3 nicht mehr aus der Kupplung 2 herausbewegen kann. Selbstverständlich ist es auch denkbar, dass sich die Einzugshilfe 13 nicht an der Abdeckkappe 12, sondern an dem Steckergehäuse 6 abstützt. Ebenfalls ist es denkbar, dass sich die Einzugshilfe 13 an dem Kupplungsträger 4 oder der Abdeckkappe 5 abstützt und das Steckergehäuse 6 bzw. dessen Abdeckkappe 12 entsprechende Vorsprünge aufweist, die mit den schräg gestalteten Führungen der Einzugshilfe 13 in analoger Weise wie vorstehend beschrieben zusammenwirkt.

Der Vollständigkeit halber sei erwähnt, dass alle Elemente der Steckerbindung 1, die in der Figur gezeigt sind, in vorteilhafter Weise aus Kunststoff bestehen und diese Elemente in einem Kunststoffspritzgussverfahren hergestellt sind. Dadurch ist eine hohe Designvielfalt gegeben, die den jeweiligen Einsatzzwecken der Kupplung 2 und des Steckers 3 angepasst werden kann.

Eine besondere Anwendung der erfindungsgemäßen Steckverbindung 1 ist die Sitztrennstelle, wo Kabel an einem Sitz eines Fahrzeuges herangeführt sind und über die Steckverbindung 1 mit den elektrischen Komponenten des Sitzes (wie zum Beispiel Sitzverstellung, Sitzheizung, Entertainment und dergleichen) verbunden wird. Hierbei handelt es sich um eine bevorzugte, jedoch nicht einschränkende Anwendung der erfindungsgemäßen Steckverbindung 1.

### Bezugszeichenliste

1. Steckverbindung
2. Kupplung
3. Stecker
4. Kupplungsträger
5. Abdeckkappe
6. Steckergehäuse
7. Steckereinsatz
8. Steckereinsatz
9. Steckereinsatz
10. Steckereinsatz
11. Steckereinsatz
12. Abdeckkappe
13. Einzugshilfe

## Patentansprüche

1. Stecker (3) einer Steckverbindung (1), aufweisend ein Steckergehäuse (6), ausgebildet zur Aufnahme zumindest eines Steckereinsatzes (7 bis 11), wobei der zumindest eine Steckereinsatz (7 bis 11) rastend in dem Steckergehäuse (6) festgelegt ist, wenn der zumindest eine Steckereinsatz (7 bis 11) in dem Steckergehäuse (6) in seiner Endposition eingesetzt ist, **dadurch gekennzeichnet, dass** eine den zumindest einen Steckereinsatz (7 bis 11) umgebende Abdeckkappe (12) vorgesehen ist, die dazu ausgebildet ist, den zumindest einen Steckereinsatz (7 bis 11) zusätzlich an dem Steckergehäuse (6) in seiner Lage zu sichern.

2. Stecker (3) nach Anspruch 1, **dadurch gekennzeichnet, dass** das Steckergehäuse (6) eine Nut und die Abdeckkappe (12) einen mit der Nut zusammenwirkenden Steg (oder umgekehrt) aufweist und die Abdeckkappe (12) in ihrer Endposition auf das Steckergehäuse aufgeschoben ist.

3. Stecker (3) nach Anspruch 1 oder 2, **dadurch gekennzeichnet, dass** der zumindest eine Steckereinsatz (7 bis 11) eine Nut und die Abdeckkappe (12) einen mit der Nut zusammenwirkenden Steg (oder umgekehrt) aufweist.

4. Stecker (3) nach Anspruch 1, 2 oder 3, **dadurch gekennzeichnet, dass** die Abdeckkappe (12) einen Kabelabgang des zumindest einen Steckereinsatzes (4 bis 9) abdeckt.

5. Stecker (3) nach Anspruch 4, **dadurch gekennzeichnet, dass** der Kabelabgang rechtwinklig innerhalb der Abdeckkappe (12) ausgeführt ist.

6. Stecker (3) nach einem der vorhergehenden Ansprüche, **dadurch gekennzeichnet, dass** dem Stecker (1) eine Einzugshilfe (13) zugeordnet ist.

7. Kupplung (2) einer Steckverbindung (1), aufweisend einen Kupplungsträger (4), ausgebildet zur Aufnahme zumindest eines Kupplungseinsatzes, wobei der zumindest eine Kupplungseinsatz rastend in dem Kupplungsträger (4) festgelegt ist, wenn der zumindest eine Kupplungseinsatz in dem Kupplungsträger (4) in seiner Endposition eingesetzt ist, **dadurch gekennzeichnet, dass** eine den zumindest einen Kupplungseinsatz umgebende Abdeckkappe (5) vorgesehen ist, die dazu ausgebildet ist, den zumindest einen Kupplungseinsatz zusätzlich an dem Kupplungsträger (4) in seiner Lage zu sichern.

8. Kupplung (2) nach Anspruch 7, **dadurch gekennzeichnet, dass** der Kupplungsträger (4) eine Nut und die Abdeckkappe (5) einen mit der Nut zusammenwirkenden Steg (oder umgekehrt) aufweist und die Abdeckkappe (5) in ihrer Endposition auf den Kupplungsträger aufgeschoben ist.

9. Kupplung (2) nach Anspruch 7 oder 8, **dadurch gekennzeichnet, dass** der zumindest eine Kupplungseinsatz eine Nut und die Abdeckkappe (5) einen mit der Nut zusammenwirkenden Steg (oder umgekehrt) aufweist.

10. Kupplung (2) nach Anspruch 7, 8 oder 9, **dadurch gekennzeichnet, dass** die Abdeckkappe (5) einen Kabelabgang des zumindest einen Kupplungseinsatzes abdeckt.

11. Kupplung (2) nach Anspruch 10, **dadurch gekennzeichnet, dass** der Kabelabgang rechtwinklig innerhalb der Abdeckkappe (5) ausgeführt ist.

12. Kupplung (2) nach einem der Ansprüche 7 bis 11, **dadurch gekennzeichnet, dass** der Kupplung (2) eine Einzugshilfe (13) zugeordnet ist.
